# FASCICULE DE BREVET EUROPEEN

(11) **EP 0 549 386 B1**
(45) Date de publication et mention de la délivrance du brevet: **28.02.1996**
(21) Numéro de dépôt: 92403179.2
(22) Date de dépôt: 25.11.1992
(51) Int. Cl.: H01R 13/631

(54) **Connecteur automatique autocentrable**
Selbstzentrierender automatischer Verbinder
Self-centering automatic connector

(30) Priorité: 26.12.1991 FR 9116184
(43) Date de publication de la demande: 30.06.1993
(73) Titulaire: ECIA - EQUIPEMENTS ET COMPOSANTS POUR L'INDUSTRIE AUTOMOBILE, F-25400 Audincourt (FR)
(72) Inventeur: Peugeot, Michel, F-25230 Seloncourt (FR); Russel, Marc, Bevere Worcester WR3 7QP (GB)
(74) Mandataire: Polus, Camille

(56) Documents cités:
- DE-A- 1 515 362
- FR-A- 2 216 694
- US-A- 4 030 797
- US-A- 4 076 361

## Description

La présente invention concerne un connecteur destiné à assurer la continuité de liaisons et, plus particulièrement, un connecteur automatique auto-centrable qui assure la jonction d'au moins une liaison par engagement selon une translation de direction donnée, selon le préambule de la revendication 1 (DE-A-1 515 362).

Dans de nombreux secteurs d'activité il est nécessaire d'assurer la continuité de liaisons par exemple électriques, mécaniques voire fluidiques pneumatiques ou hydrauliques alors qu'une partie des câbles ou conduites sont portées par deux pièces distinctes destinées à être réunies de manière temporaire ou définitive. Le plus souvent, ces pièces à réunir occupent une position relative variable à l'intérieur d'un domaine de tolérance préfixé et qui résulte des aléas de la fabrication, de l'assemblage et du montage. En particulier, les écarts entre de telles pièces ne se manifestent pas seulement par des absences de concordance en repérage et en orientation mais aussi par des absences de concordance en distance et en inclinaison.

On comprend donc que lorsque de telles pièces doivent porter des câbles ou des canalisations dont il faut assurer la continuité, il n'est pas facile d'assurer automatiquement la jonction des liaisons. C'est pourquoi, il faut alors utiliser un connecteur qui puisse compenser les écarts de localisation et d'orientation entre les parties des câbles ou conduites à joindre et qui sont portées directement ou indirectement par les deux pièces à réunir.

Si ce type de difficultés peut être surmonté relativement facilement lorsque les assemblages sont faits manuellement, il en va tout autrement lorsqu'on souhaite opérer automatiquement, en particulier à l'aide de robots et d'automates. En effet, dans un telle situation s'ajoutent aux imprécisions de fabrication des pièces et de leur présentation à l'assemblage et au montage, les imprécisions de fonctionnement des manipulateurs animés par des robots ou des automates.

Ce type de difficultés se rencontre par exemple dans l'industrie automobile lorsqu'il faut réunir à une coque ou structure une façade antérieure qui porte des équipements tels que des serrures de capot, des groupes motoventilateurs, des phares ou autres appareils d'éclairage ou de signalisation ainsi que, parfois, des essuie-phares et/ou des lave-phares. En effet, lors de la réunion mécanique d'une telle façade antérieure à la coque ou structure, il faut aussi assurer la continuité des liaisons des différents circuits d'alimentation, de commande ou de contrôle qui mettent en oeuvre des fluides électriques, pneumatiques ou hydrauliques ou bien qui font appel à des mécanismes à timonerie, tringlerie ou similaires.

On conçoit donc toutes les difficultés qui président à la conception d'un connecteur qui doit opérer automatiquement et qui doit pallier les imperfections de fabrication et de mise en place.

Le but de l'invention est de construire un connecteur automatique auto-centrable pour assurer la continuité de liaisons par engagement par translation selon une direction donnée.

L'invention a pour objet un connecteur automatique auto-centrable pour assurer la continuité de liaisons par engagement par translation selon une direction donnée, selon la revendication 1. Il comprend, entre autres, une fiche et un socle destinés à être portés chacun respectivement par l'une de deux pièces différentes à réunir et sujettes à avoir une position relative variable à l'intérieur d'un domaine de tolérances préfixé. Ce connecteur dont la fiche comprend une embase pour la réunir à l'une de ces pièces, un corps et dans celui-ci des canaux destinés à recevoir des organes de liaisons, et dont le socle comprend une embase pour le réunir à l'autre de ces pièces, un corps et un fond est remarquable en ce qu'il comprend un adaptateur qui est destiné à recevoir par translation selon cette direction cette fiche et qui est destiné à être monté sur ce socle de manière à être mobile relativement à ce dernier et qui comprend une embouchure, un corps, dans ce corps des canaux destinés à recevoir des organes de liaison, une collerette à l'extérieur de ce corps, un détrompeur qui est destiné à assurer l'alignement des organes de liaisons des canaux de cette fiche et de cet adaptateur pour établir la continuité des liaisons et qui est porté pour partie par l'adaptateur et pour partie par la fiche, et un positionneur muni d'un montage à baïonnette pour le placer sur le socle, de moyens de sollicitation élastique tendant à maintenir au contact adaptateur et socle de manière à d'abord fixer la distance initiale originelle selon cette direction séparant cette collerette et ce fond et ensuite à pouvoir rapprocher ces collerette et fond, d'un orienteur-limiteur de rotation destiné d'abord à fixer la position initiale originelle en rotation selon cette direction de ces adaptateur et socle et ensuite à n'autoriser une telle rotation relative selon cette direction qu'entre des limites préfixées et d'un centreur axial destiné d'abord à maintenir initialement coaxiaux selon cette direction ces adaptateur et socle et ensuite à permettre qu'ils se désaxent.

D'autres caractéristiques de l'invention ressortiront de la lecture de la description et des revendications qui suivent ainsi que de l'examen du dessin annexé, donné seulement à titre d'exemple, où :
- la Figure 1 est une vue perspective éclatée schématique d'un mode de réalisation d'un connecteur automatique auto-centrable selon l'invention;
- la Figure 2 est une vue de détail partielle d'un constituant d'un connecteur selon l'invention de la Figure 1;
- la Figure 3 est une vue perspective partielle schématique d'un connecteur automatique auto-centrable selon l'invention partiellement assemblé;
- la Figure 4 est une vue en élévation du connecteur de la Figure 1 partiellement assemblé en position initiale en cours de jonction, avec coupes méridiennes locales et écorchés;
- la Figure 5 est une vue analogue à celle de la Figure 4 du connecteur selon la Figure 1 assemblé, jonction faite;
- les Figures 6A et 6B sont des vues schématiques partielles, en coupe respectivement éclatée et assemblée, de détails d'une variante d'exécution d'un connecteur automatique auto-centrable selon l'invention; et,
- les Figures 7A et 7B sont des vues similaires à celles des Figures 6A et 6B de détails d'une autre variante d'exécution d'un connecteur automatique auto-centrable selon l'invention

Les connecteurs et en particulier ceux utilisés dans l'industrie automobile étant bien connus dans la technique, on ne décrira dans ce qui suit que ce qui concerne directement ou indirectement l'invention. Pour le surplus, l'homme du métier de la technique considérée puisera dans les solutions classiques courantes à sa disposition pour faire face aux problèmes particuliers auxquels il est confronté.

Dans ce qui suit, on identifie toujours un élément homologue par un même numéro de référence quel que soit le mode de réalisation de l'invention ou sa variante d'exécution.

Pour la commodité de l'exposé, on décrira successivement chacun des constituants d'un connecteur automatique auto-centrable selon l'invention avant d'en exposer l'assemblage, le fonctionnement et, s'il y a lieu, la fabrication.

Un connecteur selon l'invention est destiné à être porté pour partie par chacune de deux pièces P différentes dont la position relative tant en ce qui concerne le repérage, la distance, l'orientation et l'inclinaison, est variable à l'intérieur d'un domaine de tolérances préfixé. Un tel connecteur est maintenu sur les pièces à l'aide de moyens de fixation MF de tout type classique courant connu, tels que des trous dans lesquels sont engagés des boulons, des vis au besoin autotaraudeuses, des rivets ou analogues ou bien à l'aide de moyens de fixation dits rapides, par exemple à encliquetage ou similaire bien connus dans l'industrie. Un tel connecteur porte aussi des organes de liaison OL destinés à abouter des liaisons pour assurer la continuité de câbles électriques, de conduites fluidiques pneumatiques ou hydrauliques, de tringleries ou timoneries mécaniques rigides ou partiellement souples. Pour ce faire, on utilise des broches ou des raccords qui comprennent par exemple, comme il est classique, des éléments mâles et femelles complémentaires emboîtables les uns dans les autres.

Comme on le voit sur les figures du dessin, un connecteur automatique auto-centrable selon l'invention comprend, entre autres, une fiche 10, un socle 20 et un adaptateur 30.

Comme on l'observe, la fiche 10 comprend une embase 11, un corps 12 avec une paroi extérieure 121 et une paroi intérieure 122, ainsi que des canaux 13 transperçants ce corps et cette embase, comme cela apparaît sur les figures du dessin. Par exemple, l'embase 11 est quadrangulaire et munie de trous à titre de moyens de fixation MF. Les parois extérieure 121 et intérieure 122 sont de préférence cylindriques et coaxiales selon une direction donnée Δ. Les canaux 13 sont destinés à recevoir des organes de liaison OL par exemple comme illustré sur les diverses Figures 6 et 7.

Comme on l'observe, le socle 20 comprend une embase 21, un corps 22 avec une paroi extérieure 221 et une paroi intérieure 222, et un fond 23. Par exemple, l'embase 21 est quadrangulaire et munie de trous à titre de moyens de fixation MF. Les parois extérieure 221 et intérieure 222 sont de préférence cylindriques et coaxiales selon cette direction donnée Δ. Le fond 23 est, de préférence, transpercé d'une ouverture 231 destinée à laisser libre passage à un faisceau C de câble électrique et/ou de conduites fluidiques par exemple pneumatiques ou hydrauliques, voire à une timonerie ou tringlerie mécanique.

L'adaptateur 30 comprend une embouchure 31, un corps 32, des canaux 33 et une collerette 34. Comme on le voit, l'embouchure 31 se présente de préférence à la manière d'un tronc de cône divergent et s'évasant vers l'extérieur. Le corps 32 est délimité par une paroi extérieure 321 et une paroi intérieure 322 qui sont de préférence cylindriques et coaxiales selon la direction donnée Δ. Les canaux 33 transpercent le corps 32 et sont destinés à recevoir des organes de liaison OL comme illustré, par exemple, sur les Figures 6 et 7. La collerette 34, à l'extérieur du corps 32, comprend un plateau 341 et un flanc 342. Le plateau 341 est plan, perpendiculaire à la direction Δ et sert de référence pour les raisons que l'on comprendra par la suite. Le flanc 342 est, de préférence cylindrique, et coaxial aux parois extérieure 321 et intérieure 322 du corps 32.

Comme on le comprendra par la suite, la fiche, le socle et l'adaptateur sont destinés à être engagés les uns dans les autres par une translation selon la direction Δ donnée. On comprend donc que les dimensions des parois extérieure et intérieure propres à chacun de ces constituants, de même que celles de la collerette sont choisies de manière à permettre une telle interpénétration.

De préférence, un détrompeur 40 est destiné à faciliter l'engagement mutuel de la fiche 10 et de l'adaptateur 30 du connecteur selon l'invention. Ce détrompeur comprend des organes complémentaires, mâles et femelles, destinés à coopérer et qui sont portés les uns par la fiche et les autres par l'adaptateur. Comme on le voit, ce détrompeur 40 comprend au moins une rainure 41 qui est ménagée à l'extérieur du corps 12 de la fiche 10, dans sa paroi extérieure 121, et qui est orientée parallèlement à la direction donnée. Ce détrompeur 40 comprend, aussi, au moins une languette 42 qui est placée à l'intérieur de l'embouchure 31 et du corps 32 de l'adaptateur 30 et, en particulier, qui est portée par la paroi intérieure 222 et qui est orientée parallèlement à cette direction donnée. De préférence, cette languette 42 est munie d'un chanfrein 421 par exemple double dirigé à l'opposé de la collerette 34, convergent vers l'extérieur. On reviendra par la suite sur ce détrompeur 40. On relèvera seulement que la disposition peut être inverse de celle décrite et représentée. On comprend que ces rainures et languettes forment les organes complémentaires mâles et femelles du détrompeur.

S'il y a lieu, le connecteur selon l'invention est aussi muni d'un dispositif de verrouillage 50. Ce dispositif, comme on peut l'observer, est porté pour partie par la fiche 10 et pour partie par l'adaptateur 30. Comme on le voit, ce dispositif de verrouillage 50 comprend un guide 51, par exemple en forme d'entonnoir trapézoïdal, ménagé dans l'embouchure 31 de l'adaptateur. Ce dispositif de verrouillage 50 comprend, aussi, une gâche 52 à l'extérieur sur le corps 32 de l'adaptateur 30. Cette gâche 52 comprend une saignée 521 longiligne sur la paroi extérieure 321 de l'adaptateur 30 et qui est orientée parallèlement à cette direction donnée, ainsi qu'un cran 522 dans le prolongement de cette saignée. Comme on le voit, s'il y a lieu, ce cran 522 transperce la paroi extérieure 321. Ce dispositif de verrouillage 50 comprend, aussi, un pêne 53 à l'extérieur du corps 12 de la fiche 10. Le pêne 53 est constitué d'une lame 531 élastique qui est terminée par un bec 532 avec un biseau 533. Ce bec 532 avec son biseau 533 sont destinés à coopérer avec ces saignée 521 et cran 522 comme on le comprendra par la suite. On relèvera seulement que la disposition peut être inverse de celle décrite et illustrée.

S'il y a lieu, le connecteur selon l'invention comprend aussi un agencement d'étanchéité 60. Cet agencement d'étanchéité 60 est réparti, pour partie, entre la fiche 10 et l'adaptateur 30. Comme on le voit, cet agencement d'étanchéité 60 comprend un logement 61 ménagé dans la tranche du corps 32 et destiné à recevoir une garniture 62. Ce logement 61 est, par exemple, une gorge annulaire dans laquelle est placé un joint torique par exemple. Cet agencement d'étanchéité 60 comprend, aussi, un épaulement 63 destiné à venir en appui sur la garniture 62. Comme on peut le voir, cet épaulement 61 est ménagé sur la tranche d'extrémité du corps 12 de la fiche 10. Une disposition inverse peut être adoptée.

Le connecteur automatique auto-centrable selon l'invention comprend essentiellement un positionneur 70 qui est porté pour partie par le socle 20 et pour partie par l'adaptateur 30. Comme on le voit, le positionneur 70 est muni d'un montage à baïonnette 71 pour placer l'adaptateur 30 sur le socle 20, de moyens de sollicitation élastique 72 tendant à maintenir au contact ces adaptateur et socle de manière à d'abord fixer la distance initiale originelle selon la direction donnée Δ séparant la collerette 34 et le fond 23 et ensuite à pouvoir au besoin rapprocher ces collerette et fond, d'un orienteur-limiteur de rotation 73 destiné d'abord à fixer la position initiale originelle en rotation selon cette direction donnée de l'adaptateur 30 et du socle 20 et ensuite à n'autoriser une telle rotation relative selon cette direction qu'entre des limites préfixées, et d'un centreur axial 74 destiné d'abord à maintenir initialement coaxiaux selon cette direction l'adaptateur 30 et le socle 20 et ensuite à permettre à ce qu'ils se désaxent. Tout ceci apparaîtra clairement par la suite.

Ce montage à baïonnette 71 comprend au moins un dégagement 711 pratiqué dans la collerette 34 et un rebord 712 correspondant porté par l'embase 21 du socle 20 et dirigé vers l'intérieur. La taille propre à ces dégagement 711 et rebord 712 permet l'introduction de l'adaptateur 30 dans le socle 20 par une translation selon cette direction donnée Δ et la retenue de l'adaptateur 30 dans le socle 20 après une rotation selon cette direction. Ce rebord 712 présente un plan 713 de référence orienté face au fond 23 et perpendiculaire à la direction donnée Δ pour les raisons que l'on comprendra par la suite. S'il y a lieu, ce rebord se continue par une cloison 714 radiale parallèle à la direction donnée.

Ces moyens de sollicitation élastiques 72 tendent normalement à appliquer au contact ces collerette 34 et rebord 712 et plus particulièrement leur plateau 341 et plan 713 respectivement. Comme on le voit, ces moyens de sollicitation élastiques 72 sont soit portés par le fond 23 du socle 20 et prennent alors appui par exemple sur la collerette 34 ou le corps 32 de l'adaptateur 30 ou bien, inversement ces moyens de sollicitation élastiques 72 sont portés par la collerette 34 ou le corps 32 de l'adaptateur 30 et prennent alors appui sur le fond 23 du socle 20. Comme on le voit, ces moyens de sollicitation élastiques 72 comprennent au moins une lamelle 721 et, de préférence deux diamétralement opposées par exemple.

Cet orienteur-limiteur d'orientation 73 comprend au moins une encoche 731 dans la collerette 34 de l'adaptateur 30 et au moins un plot 732 prismatique correspondant destiné à y être placé et porté localement par le rebord 712. Comme on l'observera, le sommet de ce plot 732 est dirigé vers le fond 23 du socle 20 et la dimension de la base de ce plot est pratiquement égale à la dimension de l'encoche 731 de manière que lorsque ces collerette 34 et rebord 712 sont au contact, ces encoche 731 et plot 732 fixent la position initiale originelle en rotation selon la direction donnée Δ de l'adaptateur 30 et du socle 20. Les dimensions en question sont aussi choisies de manière que lorsque la collerette 34 et le rebord 712 sont séparés à l'encontre des efforts développés par les moyens de sollicitation élastique 72, l'encoche 731 et le plot 732 autorisent une rotation relative selon cette direction tout en limitant l'amplitude de cette rotation quand les faces radiales en regard de l'encoche et du plot viennent localement au contact. Tout ceci apparaîtra clairement par la suite.

Ce centreur axial 74 comprend une rampe 741 en cône femelle qui est ménagée sur la paroi intérieure 222 du corps 22 du socle 20 et qui est configurée de manière à diverger vers le fond 23 du socle. Ce centreur axial 74 comprend, aussi, une arête 742 ou similaire de la collerette 34 de l'adaptateur 30. Cette arête 742 ou similaire est par exemple l'intersection du plateau 341 et du flanc 342. Cette arête 742 est destinée à coopérer avec la rampe 741 de manière que lorsque collerette 34 et rebord 712 sont au contact par leur plateau et plan, ces rampe et arête déterminent le centrage initial originel coaxial selon cette direction Δ de l'adaptateur et du socle. Cette arête 742 et cette rampe 741 sont agencées aussi de manière que lorsque la collerette 34 et le rebord 712 sont séparés à l'encontre des efforts développés par les moyens de sollicitation élastique 72, cette rampe 741 et cette arête 742 qui ne sont plus au contact autorisent l'adaptateur 30 et le socle 20 à se désaxer. Tout ceci apparaîtra par la suite.

A l'origine, on suppose que, d'une part, la fiche 10 et, d'autre part, l'adaptateur 30 ont été équipés d'organes de liaison OL qui sont aptes à assurer la continuité de circuits, conduites ou mécanismes lorsqu'ils sont mis au contact par une translation selon cette direction donnée Δ. On suppose ensuite que la fiche 10 et le socle 20 ont été chacun montés et fixés sur chacune des pièces P destinées à les recevoir et qu'il faut adapter l'une à l'autre en se souvenant que ces deux pièces différentes sont sujettes à avoir une position relative variable à l'intérieur d'un domaine de tolérances préfixé. La fiche, d'une part, et le socle, d'autre part sont retenus sur ces pièces P par des moyens de fixation MF classiques rapides, ou non, convenablement adaptés qui peuvent être les mêmes ou bien différents. Toutes ces opérations peuvent être faites manuellement et/ou automatiquement pour tout ou partie.

On monte alors l'adaptateur 30 sur le socle 20. Pour ce faire, on utilise le montage à baïonnette 71. On met en registre le dégagement 711 et le rebord 712 de manière qu'ils soient face à face selon une direction parallèle à la direction donnée Δ, et on fait coulisser relativement l'un à l'autre l'adaptateur 30 et le socle 20 de manière que le plateau 341 de la collerette 34 soit situé à un niveau sous le plan de référence 713. Cet enfoncement de l'adaptateur dans le socle, ou inversement, se fait à l'encontre des moyens de sollicitation élastiques 72. On fait alors tourner relativement l'un à l'autre adaptateur 30 et socle 20 par une rotation selon la direction donnée, dans le sens approprié, jusqu'à ce que l'encoche 731 soit approximativement à l'aplomb du plot prismatique 732, et en tout cas en regard de son sommet, de l'orienteur limiteur de rotation 73. Cette mise face à face du sommet du plot prismatique et de l'encoche est facilitée, au besoin, par la cloison 714 qui sert de butée pour limiter la rotation initiale. On relâche alors l'effort exercé à l'encontre des moyens de sollicitation élastique 72. Il y a lieu d'observer que les moyens de sollicitation élastique 72 ont tendance à refouler l'adaptateur 30 hors du socle 20; si l'encoche 731 et le plot prismatique 732 ne sont pas parfaitement alignés, leurs faces en regard qui glissent l'une contre l'autre parfont le centrage en rotation à mesure que collerette 34 et rebord 712 se rapprochent. En fin de course, le plateau 341 est appliqué contre le plan de référence 713, la base du plot 732 est engagée dans l'encoche 731 pratiquement sans jeu du fait des dimensions relatives adoptées, et l'arête 742 est au contact de la rampe en cône femelle 741.

De ce qui précède, on comprend que les positions relatives initiales du socle et de l'adaptateur en translation selon cette direction donnée Δ et en orientation selon cette même direction, sont assurées, d'une part, par le montage à baïonnette 71 et, d'autre part, par l'orienteur-limiteur de rotation 73 respectivement. On comprend aussi que la concentricité ou "coaxalité" du socle 20 et de l'adaptateur 30 résulte du contact de l'arête 742 et de la rampe en cône femelle 741 du centreur axial 74. On relèvera aussi que des moyens de sollicitation élastiques 72, uniques, agissent simultanément sur le montage à baïonnette 71, l'orienteur-limiteur de rotation 73 et le centreur axial 74 pour définir la position originelle initiale unique relative du socle 20 et de l'adaptateur 30, position qui est parfaitement définie en localisation et orientation. Le socle et l'adaptateur sont dans la situation illustrée sur la Figure 3.

On approche maintenant les deux pièces P à réunir comme cela est représenté sur la Figure 4, l'une de ces pièces portant la fiche 10 et l'autre de ces pièces portant le socle 20 avec l'adaptateur 30 monté et orienté relativement comme indiqué précédemment. Cette opération d'approche est, par exemple, faite automatiquement.

Si les deux pièces P occupent leur position "théorique", la fiche 10 et l'adaptateur 30 sont en principe "exactement" coaxiaux selon cette direction donnée Δ et une translation selon cette direction commune qui tend à rapprocher les deux pièces assure la mise en prise de la fiche et de l'adaptateur et donc la jonction des organes de liaison OL qui assurent donc aussi la continuité des circuits.

Il est clair que cette situation "idéale" n'est que rarissime et qu'il est tout à fait exceptionnel que fiche et adaptateur soient "parfaitement" coaxiaux. Le plus souvent, l'axe particulier propre à la fiche et l'axe particulier propre à l'adaptateur, s'ils sont parallèles ne sont pas alors confondus, ou bien même ils sont inclinés relativement l'un à l'autre sans pour autant être nécessairement sécants. Ceci ne fait que refléter des "erreurs" cependant dans un domaine de tolérances préfixé, de localisation et/ou d'orientation des deux pièces à réunir.

Quoi qu'il en soi, on approche alors les deux pièces à réunir et le connecteur selon l'invention opère automatiquement pour opérer un autocentrage, si l'on ne perd pas de vue que les positions relatives variables des deux pièces sont toutefois situées à l'intérieur d'un domaine de tolérances préfixé dont il a été tenu compte en particulier au moins pour choisir les dimensions relatives de l'embouchure 31 et du chanfrein 421 dont il a été question précédemment.

Alors que les deux pièces P s'approchent l'une de l'autre, le corps 12 de la fiche 10 s'engage dans l'embouchure 31 de l'adaptateur 30. Les organes complémentaires mâles et femelles du détrompeur 40 sont sur la trajectoire relative l'un de l'autre. La fiche 10 et l'adaptateur 30 n'étant pas dans la position théorique, ces derniers se rencontrent et le contact ainsi établi génère des efforts qui s'exercent à l'encontre de la sollicitation élastique 72. L'adaptateur 30 se trouve alors quelque peu repoussé dans le socle 20. Lors de son recul dans le socle 20, l'adaptateur 30 se déplace en faisant en sorte que, simultanément, le plateau 341 se sépare du plan 713, que l'arête 742 se sépare de la rampe 741 et que l'encoche 731 se sépare du plot 732. Comme on peut l'observer, l'adaptateur 30 n'est plus soumis, d'une part, qu'aux efforts exercés par la fiche 10 sur lui et, d'autre part, qu'aux efforts antagonistes développés en réaction par les moyens de sollicitation élastiques 72. On voit donc que l'adaptateur 30 est maintenant libre tout à la fois de s'incliner par rapport au socle 20, de se décaler transversalement dans celui-ci avec une amplitude limitée qui résulte à la fois du jeu donné existant entre le flanc de la collerette et la paroi intérieure du corps, de l'angle de la rampe et du degré d'enfoncement de l'adaptateur dans le socle et, aussi, de tourner avec une amplitude limitée qui résulte à la fois de la taille de l'encoche, de l'angle du plot prismatique et du degré d'enfoncement de l'adaptateur dans le socle. L'adaptateur 30 étant en quelque sorte devenu "flottant" dans le socle 20, on comprend qu'il puisse s'aligner et se centrer spontanément sur la fiche 10 sous l'action du détrompeur 40 dont le chanfrein, permet un autoguidage. La longueur de ce chanfrein mesurée selon la direction Δ, est fonction notamment des dimensions de l'embouchure de manière que l'engagement mutuel des organes de liaison ne puisse se faire que lorsque la "coaxalité" est obtenue. La poursuite de la translation selon la direction Δ donnée permet donc la jonction des organes de liaisons et donc la formation de la continuité des circuits.

La distance qui sépare le fond du socle du plan du rebord, est choisie de manière qu'au cas, au demeurant improbable, où l'accouplement des organes de liaison complémentaires ne se serait pas fait à l'achèvement de la course de rapprochement des deux pièces à réunir, l'adaptateur puisse être et demeuré, totalement enfoncé dans le socle par la fiche sans que pour autant la tranche du corps de l'adaptateur proche de la collerette rencontre, butte ou autrement "talonne" le fond du socle. On laisse subsister une "garde" de sécurité.

Si le connecteur selon l'invention est muni d'un dispositif de verrouillage 50 dont il a été question précédemment, on conçoit qu'en fin de course le bec avec son biseau du pêne 53 ait pu s'enclencher automatiquement dans le cran de la gâche 52 à la manière d'un mécanisme à échappement, comme il est classique. La continuité des liaisons est alors rendue indéfectible.

De même, si le connecteur selon l'invention est équipé d'un agencement d'étanchéité 60, celui-ci joue son rôle en fin de course puisque l'épaulement vient prendre appui sur la garniture qu'il comprime dans son logement. Après compression, le dispositif de verrouillage vient condamner la fiche sur l'adaptateur du fait de la configuration propre donnée au pêne et à la gâche.

Les constituants d'un connecteur automatique auto-centrable selon l'invention sont, par exemple, faits pour l'essentiel à l'aide de matériaux synthétiques et sont obtenus, par exemple, par moulage. S'il y a lieu, le corps de la fiche et/ou de l'adaptateur n'est pas monobloc et se compose alors d'un fourreau ou analogue dans lequel est engagé un bouchon ou similaire destiné à recevoir les organes de liaison. De tels fourreau et bouchon sont solidarisés de toute manière appropriée classique, par exemple collage, soudage, encliquetage élastique au besoin irréversible.

On se reportera maintenant aux diverses Figures 6 et 7 sur lesquelles on a représenté, schématiquement, des variantes d'exécution d'organes de liaison OL destinés notamment à un connecteur automatique auto-centrable selon l'invention, en particulier pour occuper les canaux des corps et adaptateur.

Comme on l'observera dans les deux modes de réalisation illustrés, les organes de liaison qui coopèrent forment des couples. Selon une particularité de l'invention, au moins l'un des organes de liaison coopérant de chaque couple est monté mobile parallèlement à cette direction donnée Δ et sollicité élastiquement relativement à l'autre de ces organes de liaison coopérant de ce couple, pour s'en rapprocher ou s'en éloigner. Selon une autre particularité de l'invention, l'un au moins des organes de liaison coopérant de chaque couple est monté mobile perpendiculairement à cette direction donnée.

Comme on peut le voir en examinant les diverses Figures 6 et 7, les organes de liaison OL coopérant forment des couples dont l'un des organes joue le rôle d'un élément mâle et l'autre celui d'un élément femelle. L'un de ces organes de liaison d'un couple est engagé dans un canal 13 du corps 12 de la fiche 10 alors que l'autre de ces organes de liaison d'un couple est engagé dans un canal 33 du corps 32 de l'adaptateur 30.

La variante de réalisation d'un connecteur automatique auto-centrable selon l'invention des Figures 6A et 6B correspond à la situation où 11 est nécessaire d'assurer la continuité d'une commande mécanique par exemple obtenue au moins partiellement à l'aide de câbles ou analogues, flexibles connus dans la technique sous le nom de "câble Bowden". Comme on le voit sur cette figure, ces organes de liaison OL comprennent au moins une douille 91 à laquelle est associée l'une des extrémités de tronçons de câbles 92. Une extrémité d'un tronçon de câble porte un gland 920 terminal et, a une certaine distance de celui-ci, un arrêt 921. La partie libre, opposée à l'arrêt, du gland 920 est convergente à mesure qu'on s'éloigne du câble qui le porte; cette partie est par exemple conique, sphérique ou analogue. L'autre partie de ce gland, tournée vers l'arrêt 921, est par exemple plane et perpendiculaire à l'axe du câble qui en sort. Un ressort 922 est disposé entre la tranche du corps 13 de la fiche 10 et l'arrêt 921. Entre le gland 920 et l'arrêt 921 est fixée sur le câble une butée 923, de préférence tronconique comme illustré; cette butée est placée sur le câble pour y être immobilisée comme représenté. Une douille 91, la douille femelle, qui sera portée par l'adaptateur 30 est munie d'un arrêtoir 93 qui présente, à l'extérieur, un pied 930 conique ou prismatique, et qui est traversé, axialement, d'une cavité 931, de préférence borgne. L'extrémité ouverte de cette cavité, à proximité du pied 930 prismatique est munie d'un ergot, d'une lèvre ou similaire 932 en forme, en section droite méridienne, approximativement d'un ardillon ou analogue avec au besoin un plan incliné, convergent vers l'intérieur de la cavité et avec un plan approximativement rectiligne, perpendiculaire à l'axe de la cavité, comme cela apparaît clairement sur les Figures 6A et 6B. Cette extrémité de la douille qui porte l'arrêtoir est relativement flexible et élastique de manière à pouvoir se déformer vers le centre; des fentes longitudinales donnent, si nécessaire cette souplesse.

Comme on le voit, le canal 33 de l'adaptateur 30 est muni à celle de ses extrémités qui fera face au canal 13 de la fiche, d'une portée 331 évasée vers l'extérieur destinée à recevoir le pied 930 de l'arrêtoir 93, et est muni à son extrémité opposée d'une entrée 332 évasée vers l'extérieur.

L'extrémité de l'autre tronçon de câble 92 est fixée par exemple par sertissage, soudage ou autre, au voisinage de l'extrémité de la douille 91 opposée à l'arêtoir 93 comme illustré. La dimension transversale donnée au gland 920 lui permet de franchir normalement sans effort notable les lèvre ou ergot 932 lorsqu'il est poussé de l'extérieur dans la cavité 931 et que la douille femelle est dans la position illustrée sur la Figure 6B.

Le canal 13 est muni au voisinage de son extrémité destinée à être en regard de l'adaptateur 30 de doigts 131 élastiques, inclinés vers l'axe, agissant à la manière d'ardillons ou similaires.

La douille 91 femelle est engagée dans le canal 33 par la portée 331 ou l'entrée 332 évasée vers l'extérieur. Les dimensions propres données au canal et à la douille en général ainsi engagés l'un dans l'autre, sont telles que la douille peut y coulisser axialement. La douille 91 femelle est maintenue dans le canal 33 normalement dans la position où elle est illustrée sur la Figure 6B, son pied 930 maintenu au contact de la portée 331 par exemple par une sollicitation élastique. L'autre douille, mâle, avec l'autre tronçon de câble est maintenue appliquée contre le corps 13 par la sollicitation élastique développée par le ressort 922.

L'extrémité du tronçon de câble 92 qui porte le gland 920 est apte à fléchir à sa sortie de la douille qu'il traverse si bien que lorsque la fiche 10 s'approche de l'adaptateur 30, le gland 930 qui a sa partie libre conique, sphérique ou analogue, est guidé vers la cavité 931 en franchissant les doigts 131. L'action du ressort 922 qui, s'il y a lieu, se comprime quelque peu momentanément contraint le gland 930 qui a franchi l'ergot ou lèvre 932 à prendre la position illustrée sur la Figure 6B, la butée 923 reposant contre le bout des doigts 131.

Si maintenant on exerce une traction sur le tronçon de câble 92 solidaire de la douille 91 femelle dans le sens indiqué par une flèche, comme si on tentait de séparer cette douille du corps 32 de l'adaptateur 30, on voit que le pied 930 prismatique ou conique est contraint de suivre la portée 331 en coulissant si bien que les ergot ou lèvres 932 se rapprochent et de l'extrémité du tronçon de câble et de la partie plane du gland; le gland est finalement enserré et agrippé. La poursuite de la traction sur l'extrémité du tronçon de câble solidaire de la douille femelle fait que la douille femelle entraîne dans son déplacement l'extrémité du tronçon de câble traversant la douille mâle en tirant aussi sur celui-ci. La continuité de la commande mécanique est alors assurée. Au relâchement de l'effort exercé sur le câble, la douille femelle reprend sa position initiale grâce à son élasticité inhérente par exemple. On notera qu'il est toujours possible de séparer les deux extrémités des tronçons de câble dans la situation illustrée sur la Figure 6B puisque si l'on éloigne les deux pièces qui portent la fiche et l'adaptateur par l'intermédiaire du socle, le gland peut franchir les ergot ou lèvre et se dégager librement de la cavité. Le câble en question est par exemple celui qui commande l'ouverture de la serrure d'un capot de compartiment moteur ou d'un hayon de coffre.

La variante de réalisation d'un connecteur automatique auto-centrable selon l'invention illustrée sur les Figures 7A et 7B correspond au cas où les organes de liaison OL se présentent à la manière de raccords devant assurer la continuité d'une canalisation, par exemple hydraulique, pour acheminer un liquide vers les gicleurs d'un lave-phare par exemple.

Les organes de liaison se présentent, ici encore, à la manière de douilles 91, l'une mâle et l'autre femelle, qui sont cette fois toutes deux transpercées de part en part d'un chenal 910 axial et qui portent, par exemple, à l'extérieur un hérisson 911 ou analogue destiné à recevoir et à ancrer l'extrémité d'une conduite par exemple souple. Celle mâle de ces douilles 91 qui est associée au corps 12 de la fiche 10, est munie d'une gorge 916 délimitée par des doigt ou lèvre élastique 917 et par une nervure 918. Les dimensions de cette gorge 916 et du chenal 13 dans laquelle cette douille est destinée à être placée sont telles que la douille peut se déplacer relativement au chenal, perpendiculairement à la direction donnée Δ. A l'opposé du hérisson, cette douille mâle se termine par un mamelon ou analogue 912. L'autre femelle de ces douilles 91 qui est associée au corps 32 de l'adaptateur 30 comprend une chambre 913 destinée à recevoir le mamelon ou analogue 911 de la douille mâle, avec interposition d'un joint 914, par exemple torique destiné à reposer sur un siège 900 de la chambre 913; l'entrée de cette chambre est évasée en entonnoir comme illustré. Le chenal 33 ménagé dans le corps 32 de l'adaptateur 30, comprend un rétreint 331 et au moins un éperon ou analogue 332 comme dessiné. La douille 91 femelle est munie d'un collet 915 qui est situé, comme illustré, entre le rétreint 331 et le ou les éperons 332 lorsque la douille est en place dans son canal. Un ressort 919 est logé entre le collet 915 et le rétreint 331 comme illustré. Comme on peut l'observer, les éperons 332 ont une configuration similaire à celle des doigts 131 ou des ergot ou lèvres 932 et un comportement similaire. On observera toutefois qu'ils permettent le passage du collet 915 d'une manière irréversible et qu'ils opèrent à la manière d'un mécanisme à échappement. Une fois mis en place, par exemple par déformation élastique, le collet qui a franchi le ou les éperons est retenu par ceux-ci et ne peut leur échapper sous la poussée du ressort 919.

Lorsqu'on opère le rapprochement des deux pièces à réunir et que l'on procède comme précédemment indiqué, les deux douilles viennent au contact l'une de l'autre et s'engagent l'une dans l'autre; leur insertion mutuelle est facilitée par le fait qu'elle dispose de degrés de liberté en translation relativement à la direction donnée Δ aussi bien perpendiculairement que parallèlement à celle-ci. La liaison établie est, ici encore réversible, comme on le voit à l'examen des figures du dessin.

On imagine aisément que la variante d'exécution selon les Figures 7A et 7B convient aussi pour établir des connexions électriques, si les douilles sont métalliques le joint n'étant pas indispensable. D'autres types de broches connus conviennent aussi.

On relèvera qu'un connecteur selon l'invention peut être équipé d'un seul type d'organes de liaison ou de plusieurs simultanément et que les éléments mâles et femelles peuvent être tous regroupés sur la fiche ou l'adaptateur ou bien répartis entre ces derniers.

De ce qui précède, on comprend tout l'intérêt du connecteur automatique auto-centrable selon l'invention , qu'il soit ou non équipé des organes de liaison perfectionnés indiqués auparavant. On saisit immédiatement tous les avantages apportés en particulier pour l'industrie automobile lorsqu'il faut opérer automatiquement à l'aide de robots ou d'automates pour réunir des pièces différentes qui sont sujettes à avoir une position relative variable en localisation et/ou orientation à l'intérieur d'un domaine de tolérances préfixé.

## Revendications

1. Connecteur automatique auto-centrable pour assurer la continuité de liaisons par engagement par translation selon une direction (Δ) donnée, comprenant une fiche (10) et un socle (20) destinés à être portés chacun respectivement par l'une de deux pièces différentes sujettes à avoir une position relative variable à l'intérieur d'un domaine de tolérances pré-fixé; ladite fiche (10) comprenant une embase (11) pour la réunir à l'une de ces pièces, un corps (12) et dans celui-ci des canaux (13) destinés à recevoir des organes de liaisons; ledit socle (20) comprenant une embase (21) pour le réunir à l'autre de ces pièces, un corps (22) et un fond (23) un adaptateur (30) qui est destiné à recevoir par translation cette fiche (10) et qui est destiné à être monté sur ce socle (20) de manière à être relativement mobile à ce dernier (20) et qui comprend une embouchure (31), un corps (32), des canaux (33) destinés à recevoir des organes de liaison, une collerette (34) à l'extérieur de ce corps (32), un détrompeur (40) qui est destiné à assurer l'alignement des organes de liaison des canaux (13, 33) de cette fiche (10) et de l'adaptateur (30) pour établir la continuité des liaisons et qui est porté pour partie par l'adaptateur (30) et pour partie par la fiche (10), un positionneur (70) pour placer l'adaptateur (30) sur le socle (20), de moyens de sollicitation élastique (72) tendant à maintenir au contact adaptateur (30) et socle (20) de manière à d'abord fixer la distance initiale originelle selon cette direction (Δ) séparant cette collerette (34) et ce fond (23) et ensuite pour rapprocher ces collerette (34) et fond (23), et un orienteur-limiteur de rotation (73) destiné à n'autoriser une rotation relative selon cette direction (Δ) de ces adaptateur (30) et socle (20) qu'entre des limites préfixées, caractérisé en ce que le positionneur (70) est muni d'un montage à baïonnette (71), que l'orienteur-limiteur de rotation (73) est destiné d'abord à fixer la position initiale originelle en rotation selon cette direction (Δ) de ces adapteur (30) et socle (20), et en ce qu'il présente un centreur axial (74) destiné d'abord à maintenir initialement coaxiaux selon cette direction (Δ) ces adaptateur (30) et socle (20) et ensuite à permettre qu'ils se désaxent.

2. Connecteur selon la revendication 1, caractérisé en ce que le montage à baïonnette (71) comprend au moins un dégagement (711) dans la collerette (34) de l'adaptateur (30) et au moins un rebord (712) correspondant porté par l'embase (21) du socle (20) et dirigé vers l'intérieur, la taille propre à ces dégagement (711) et rebord (712) permettent l'introduction de l'adaptateur (30) dans le socle (20) par une translation selon cette direction (Δ) et la retenue de l'adaptateur (30) dans le socle (20) après une rotation selon cette direction (Δ), et en ce que ces moyens de sollicitation élastique (72) tendent à appliquer au contact ces collerette (34) et rebord (712).

3. Connecteur selon l'une quelconque des revendications 1 et 2, caractérisé en ce que ces moyens de sollicitation élastique (72) sont portés par le fond (23) du socle (20) et prennent appui sur la collerette (34) voire sur le corps (32) de l'adaptateur (30).

4. Connecteur selon l'une quelconque des revendications 1 et 2, caractérisé en ce que ces moyens de sollicitation élastique (72) sont portés par le corps (32) voire la collerette (34) de l'adaptateur (30) et prennent appui sur le fond (13) du socle (20).

5. Connecteur selon l'une quelconque des revendications 3 et 4, caractérisé en ce que ces moyens de sollicitation élastique (72) comprennent au moins une lamelle (721).

6. Connecteur selon l'une quelconque des revendications 2 à 5, caractérisé en ce que cet orienteur-limiteur de rotation (73) comprend au moins une encoche (731) dans la collerette (34) de l'adaptateur (30) et au moins un plot (732) prismatique correspondant, destiné à y être porté par le rebord (712) et dont le sommet est dirigé vers le fond (23) du socle (20), la dimension de la base de ce plot (732) étant pratiquement égale à la dimension de cette encoche (731) de manière que lorsque ces collerette (34) et rebord (712) sont au contact ces encoches (731) et plot (732) fixent la position initiale originelle en rotation selon cette direction (Δ) de ces adaptateur (30) et socle (20) et de manière que lorsque ces collerette (34) et rebord (712) sont séparés à l'encontre des efforts développés par les moyens de sollicitation élastiques (72), ces encoche (731) et plot (732) autorisent une telle rotation relative selon cette direction (Δ) et en limitent l'amplitude.

7. Connecteur selon l'une quelconque des revendications 2 à 6, caractérisé en ce que ce centreur axial (74) comprend une rampe (741) en cône femelle portée par le corps (22) du socle (20) et divergent vers le fond (23) de ce dernier (20) et une arête (742) de la collerette (34) de l'adaptateur (30) destinée à coopérer avec cette rampe (741) de manière que lorsque ces collerette (34) et rebord (712) sont au contact ces rampe (741) et arête (742) déterminent le centrage initial original coaxial selon cette direction (Δ) de ces adaptateur (30) et socle (20) et de manière que lorsque ces collerette (34) et rebord (712) sont séparés à l'encontre des efforts développés par les moyens de sollicitation élastique (72) ces rampe (741) et arête (742) autorisent ces adaptateur (30) et socle (20) à se désaxer.

8. Connecteur selon l'une quelconque des revendications 1 à 7, caractérisé en ce que le détrompeur (40) comprend des organes complémentaires (41, 42) mâles et femelles destinés à coopérer, portés les uns par la fiche (10) et les autres par l'adaptateur (30).

9. Connecteur selon la revendication 8, caractérisé en ce que les organes complémentaires de ce détrompeur (40) sont au moins une rainure (41) qui est ménagée à l'extérieur du corps (12) de la fiche (10) et qui est orientée parallèlement à cette direction (Δ) et au moins une languette (42) qui est portée à l'intérieur de ces embouchure (31) et corps (32) de cet adaptateur (30), qui est orientée parallèlement à cette direction (Δ) et qui est munie d'un chanfrein (421) dirigé à l'opposé de cette collerette (34).

10. Connecteur selon l'une quelconque des revendications 1 à 9, caractérisé en ce qu'il comprend un dispositif de verrouillage (50) qui est porté pour partie par cette fiche (10) et pour partie par cet adaptateur (30) et qui est destiné à maintenir ces fiche (10) et adaptateur (30) réunis après assemblage afin de rendre indéfectible la continuité des liaisons.

11. Connecteur selon la revendication 10, caractérisé en ce que le dispositif de verrouillage (50) comprend un guide (51) en forme d'entonnoir dans l'embouchure (31) de l'adaptateur (30), une gâche (52) à l'extérieur sur le corps (32) de l'adaptateur (30) et une pêne (53) à l'extérieur du corps (12) de la fiche (10).

12. Connecteur selon la revendication 11, caractérisé en ce que ce que la gâche (52) comprend une saignée (521) longiligne orientée parallèlement à cette direction (Δ) et un cran (522) dans le prolongement de cette dernière, et en ce que le pêne (53) comprend une lame (531) élastique terminée par un bec (532) avec un biseau (533) destinés à coopérer avec ces saignée (521) et cran (522).

13. Connecteur selon l'une quelconque des revendications 1 à 12, caractérisé en ce qu'il comprend un agencement d'étanchéité (60) entre fiche (10) et adaptateur (30).

14. Connecteur selon la revendication 13, caractérisé en ce que ce l'agencement d'étanchéité (60) comprend un logement (61) avec une garniture (62) et un épaulement (63) destiné à venir en appui sur la garniture (62).

15. Connecteur selon la revendication 14, caractérisé en ce que logement (61) et garniture (62) sont situés sur l'adaptateur (30), et l'épaulement (63) est situé sur la fiche (10).

16. Connecteur selon l'une quelconque des revendications 1 à 15, caractérisé en ce que les organes de liaison (OL) coopérant comprennent des couples de broches ou similaires pour contact électrique.

17. Connecteur selon l'une quelconque des revendications 1 à 16, caractérisé en ce que les organes de liaison (OL) comprennent des couples de raccord ou similaires pour jonction fluidique hydraulique voire pneumatique.

18. Connecteur selon l'une quelconque des revendications 1 à 17, caractérisé en ce que les organes de liaison (OL) comprennent des couples d'embouts, raccords ou similaires pour raccordement mécanique.

19. Connecteur selon l'une quelconque des revendications 16 à 18, caractérisé en ce que l'un au moins des organes de liaison (OL) coopérant de chaque couple est monté mobile parallèlement à cette direction (Δ) et est sollicité élastiquement relativement à l'autre de ces organes de liaison coopérant de ce couple, et en ce que l'un au moins des organes de liaison (OL) coopérant de chaque couple est monté mobile perpendiculairement à cette direction (Δ).

## Patentansprüche

1. Automatischer, selbstzentrierbarer Verbinder zur Gewährleistung der Durchgängigkeit von Verbindungen durch Einführung durch Translation gemäß einer gegebenen Richtung (Δ), umfassend einen Stecker (10) und einen Sockel (20), die dazu bestimmt sind, jeweils von einem von zwei verschiedenen Teilen getragen zu werden, die innerhalb eines vorfestgelegten Toleranzbereichs eine veränderliche Relativstellung haben können, wobei dieser Stecker (10) eine Grundplatte (11) zu seiner Verbindung mit einem dieser Teile, einen Körper (12) und in diesem Kanäle (13) aufweist, die dazu bestimmt sind, Verbindungsorgane aufzunehmen, wobei dieser Sockel (20) eine Grundplatte (21) zu seiner Verbindung mit dem anderen dieser Teile, einen Körper (22) und einen Boden (23) aufweist, wobei ein Adapter (30) vorgesehen ist, der dazu bestimmt ist, diesen Stecker (10) durch Translation aufzunehmen, und der dazu bestimmt ist, auf diesem Sockel (20) so montiert zu werden, daß er relativ zu diesem (20) beweglich ist, und der aufweist eine Mündung (31), einen Körper (32), Kanäle (33), die dazu bestimmt sind, Verbindungsorgane aufzunehmen, einen Flansch (34) außen an diesem Körper (32), ein Markierungselement (40), das dazu bestimmt ist, die Flucht der Verbindungsorgane der Kanäle (13, 33) dieses Steckers (10) und des Adapters (30) zu gewährleisten, um die Durchgängigkeit der Verbindungen herzustellen, und das zum Teil von dem Adapter (30) und zum Teil von dem Stecker (10) getragen ist, ein Positionierorgan (70), um den Adapter (30) auf den Sockel (20) zu setzen, elastische Beaufschlagungsmittel (72), die bestrebt sind, Adapter (30) und Sockel (20) im Kontakt zu halten, so daß zuerst der ursprüngliche Anfangsabstand zwischen diesem Flansch (34) und diesem Boden (23) gemäß dieser Richtung (Δ) festgelegt wird und anschließend dieser Flansch (34) und dieser Boden (23) einander genähert werden, und ein Richt- und Drehungsbegrenzungsorgan (73), das dazu bestimmt ist, eine Relativdrehung dieses Adapters (30) und dieses Sockels (20) gemäß dieser Richtung (Δ) nur zwischen vorfestgelegten Grenzen zuzulassen, dadurch gekennzeichnet, daß das Positionierorgan (70) mit einem Bajonettverschluß (71) versehen ist, daß das Richt- und Drehungsbegrenzungsorgan (73) dazu bestimmt ist, zunächst die ursprüngliche Anfangsstellung dieses Adapters (30) und dieses Sockels (20) bezüglich Drehung gemäß dieser Richtung (Δ) festzulegen, und daß er ein axiales Zentrierorgan (74) besitzt, das dazu bestimmt ist, zunächst diesen Adapter (30) und diesen Sockel (20) gemäß dieser Richtung (Δ) anfangs koaxial zu halten und anschließend ihre Versetzung gestatten.

2. Verbinder nach Anspruch 1, dadurch gekennzeichnet, daß der Bejonettverschluß (71) mindestens eine Ausnehmung (711) in dem Flansch (34) des Adapters (30) und mindestens eine entsprechende Randleiste (712) umfaßt, die von der Grundplatte (21) des Sockels (20) getragen ist und nach innen gerichtet ist, wobei die Eigengröße dieser Ausnehmung (711) und dieser Randleiste (712) die Einführung des Adapters (30) durch eine Translation in dieser Richtung (Δ ) in den Sockel (20) und die Rückhaltung des Adapters (30) in dem Sockel (20) nach einer Drehung gemäß dieser Richtung gestattet, und daß diese elastischen Beaufschlagungsmittel (72) bestrebt sind, diesen Flansch (34) und diese Randleiste (712) in Kontakt aneianderzudrücken.

3. Verbinder nach einem der Ansprüche 1 und 2, dadurch gekennzeichnet, daß diese elastischen Beaufschlagungsmittel (72) von dem Boden (23) des Sockels (20) getragen sind und sich an dem Flansch (34) oder dem Körper (32) des Adapters (30) abstützen.

4. Verbinder nach einem der Ansprüche 1 und 2, dadurch gekennzeichnet, daß diese elastischen Beaufschlagungsmittel (72) von dem Körper (32) oder dem Flansch (34) des Adapters (30) getragen sind und sich am Boden (13) des Sockels (20) abstützen.

5. Verbinder nach einem der Ansprüche 3 und 4, dadurch gekennzeichnet, daß diese elastischen Beaufschlagungsmittel (72) mindestens eine Lamelle (721) umfassen.

6. Verbinder nach einem der Ansprüche 2 bis 5, dadurch gekennzeichnet, daß dieses Richt- und Drehungsbegrenzungsorgan (73) mindestens eine Aussparung (731) in dem Flansch (34) des Adapters (30) und mindestens eine entsprechende prismenförmige Nase (732) umfaßt, die dazu bestimmt ist, von der Randleiste (712) getragen zu werden, und deren Spitze auf den Boden (23) des Sockels (20) zu gerichtet ist, wobei die Abmessung der Basis dieser Nase (732) praktisch gleich der Abmessung dieser Aussparung (731) ist, so daß diese Aussparung (731) und diese Nase (732), wenn dieser Flansch (34) und diese Randleiste (712) in Kontakt sind, die ursprüngliche Anfangsdrehstellung dieses Adapters (30) und dieses Sockels (20) gemäß dieser Richtung (Δ) festlegen und so daß diese Aussparung (731) und diese Nase (732), wenn dieser Flansch (34) und diese Randleiste (712) entgegen den durch die elastischen Beaufschlagungsmittel (72) entwickelten Kräften getrennt sind, eine solche Relativdrehung gemäß dieser Richtung (Δ zulassen und deren Amplitude begrenzen.

7. Verbinder nach einem der Ansprüche 2 bis 6, dadurch gekennzeichnet, daß dieses axiale Zentrierorgan (74) eine Rampe (741) in Form eines Hohlkegels, die von dem Körper (22) des Sockels (20) getragen ist und auf dessen Boden zu divergiert, und eine Kante (742) des Flansches (34) des Adapters (30) umfaßt, die dazu bestimmt ist, mit dieser Rampe (741) so zusammenzuwirken, daß diese Rampe (741) und diese Kante (742), wenn dieser Flansch (34) und diese Randleiste (712) in Kontakt sind, die ursprüngliche koaxiale Anfangszentrierung dieses Adapters (30) und dieses Sockels (20) gemäß dieser Richtung (Δ) bestimmen und daß diese Rampe (741) und diese Kante (742), wenn dieser Flansch (34) und diese Randleiste (712) entgegen den von den elastischen Beaufschlagungsmitteln (72) entwickelten Kräften getrennt sind, die Versetzung dieses Adapters (30) und dieses Sokkels (20) gestatten.

8. Verbinder nach einem der Ansprüche 1 bis 7, dadurch gekennzeichnet, daß das Markierungselement (40) ergänzende hervorstehende und aufnehmende Organe (41, 42) umfaßt, die dazu bestimmt sind, zusammenzuwirken, und deren eine von dem Stecker (10) und deren andere von dem Adapter (30) getragen sind.

9. Verbinder nach Anspruch 8, dadurch gekennzeichnet, daß die ergänzenden Organe dieses Markierungselement (40) mindestens eine Nut (41), die außen an dem Körper (12) des Steckers (10) vorgesehen ist und die parallel zu dieser Richtung (Δ) gerichtet ist, und mindestens eine Zunge (42) sind, die im Inneren dieser Mündung (31) und dieses Körpers (32) dieses Adapters (30) getragen ist, die parallel zu dieser Richtung (Δ) gerichtet ist und die mit einer diesem Flansch (34) abgewandten Abschrägung (421) versehen ist.

10. Verbinder nach einem der Ansprüche 1 bis 9, dadurch gekennzeichnet, daß er eine Verriegelungsvorrichtung (50) besitzt, die zum Teil von diesem Stecker (10) und zum Teil von diesem Adapter (30) getragen ist und die dazu bestimmt ist, diesen Stecker (10) und diesen Adapter (30) nach Zusammenfügung verbunden zu halten, um die Durchgängigkeit der Verbindungen untrennbar zu machen.

11. Verbinder nach Anspruch 10, dadurch gekennzeichnet, daß die Verriegelungsvorrichtung (50) eine Führung (51) in Trichterform in der Mündung (31) des Adapters (30), eine Einrastung (52) außen an dem Körper (32) des Adapters (30) und einen Sperrhaken (53) außen an dem Körper (12) des Steckers (10) umfaßt.

12. Verbinder nach Anspruch 11, dadurch gekennzeichnet, daß die Einrastung (52) eine Längsnut, die parallel zu dieser Richtung (Δ) gerichtet ist, und eine Raste (522) in deren Verlängerung umfaßt und daß der Sperrhaken (53) eine elastische Lamelle (531) aufweist, an deren Ende eine Nase (532) mit einer Abschrägung (533) vorgesehen ist, die dazu bestimmt sind, mit dieser Nut (521) und dieser Raste (522) zusammenzuwirken.

13. Verbinder nach einem der Ansprüche 1 bis 12, dadurch gekennzeichnet, daß er eine Dichtanordnung (60) zwischen Stecker (10) und Adapter (30) umfaßt.

14. Verbinder nach Anspruch 13, dadurch gekennzeichnet, daß die Dichtanordnung (60) eine Aufnahme (61) mit einer Garnitur (62) und eine Schulter (63) aufweist, die dazu bestimmt ist, an der Garnitur (62) in Anlage zu kommen.

15. Verbinder nach Anspruch 14, dadurch gekennzeichnet, daß Aufnahme (61) und Garnitur (62) auf dem Adapter (30) gelegen sind und die Schulter (63) auf dem Stecker (10) gelegen ist.

16. Verbinder nach einem der Ansprüche 1 bis 15, dadurch gekennzeichnet, daß die zusammenwirkenden Verbindungsorgane (OL) Paare von Stiften oder dergleichen für einen elektrischen Kontakt umfassen.

17. Verbinder nach einem der Ansprüche 1 bis 16, dadurch gekennzeichnet, daß die Verbindungsorgane (OL) Anschlußpaare oder dergleichen für eine hydraulische oder pneumatische Fluidverbindung umfassen.

18. Verbinder nach einem der Ansprüche 1 bis 17, dadurch gekennzeichnet, daß die Verbindungsorgane (OL) Paare von Aufsätzen, Anschlüssen oder dergleichen für eine mechanische Verbindung umfassen.

19. Verbinder nach einem der Ansprüche 16 bis 18, dadurch gekennzeichnet, daß mindestens eines der zusammenwirkenden Verbindungsorgane (OL) jedes Paares parallel zu dieser Richtung (Δ) beweglich montiert ist und relativ zum anderen dieser zusammenwirkenden Verbindungsorgane dieses Paares elastisch beaufschlagt ist und daß mindestens eines der zusammenwirkenden Verbindungsorgane (OL) jedes Paares senkrecht zu dieser Richtung (Δ) beweglich montiert ist.

## Claims

1. Automatic self-centring connector for providing continuity of connection by engagement by translational movement in a given direction (Δ), comprising a plug (10) and a socket (20) each intended to be carried respectively by one of two different parts liable to have a variable relative position within a predetermined tolerance range, the said plug (10) comprising a seat (11) for connecting it to one of the said parts, a body (12) and, in the latter, channels (13) designed to receive connection devices, the said socket (20) comprising a seat (21) for connecting it to the other one of the said parts, a body (22) and a bottom (23), an adaptor (30) which is designed to receive the said plug (10) by translational movement and which is designed to be mounted on the said socket (20) so as to be relatively mobile with respect to the latter (20) and which comprises an outlet (31), a body (32), channels (33) designed to receive connection devices, a collar (34) on the outside of the said body (32), a locating device (40) which is designed to ensure the alignment of the connection devices in the channels (13, 33) in the said plug (10) and adaptor (30) in order to establish continuity of the connections and which is carried partly by the adaptor (30) and partly by the plug (10), a positioner (70) for the socket (20), elastic pushing means (72) tending to keep the adaptor (30) and socket (20) in contact so as first of all to determine the original initial distance in the said direction (Δ) separating the said collar (34) and the said bottom (23) and then to bring the said collar (34) and bottom (23) together, and an orientation device / rotation limiter (73) designed to allow a relative rotation in the said direction (Δ) of the said adaptor (30) and socket (20) only between predetermined limits, characterised in that the positioner (70) is provided with a bayonet fitting (71), in that the orientation device / rotation limiter (73) is designed first of all to determine the original initial position with respect to rotation in the said direction (Δ) of the said adaptor (30) and socket (20), and in that it has an axial centring device (74) designed first of all to keep the said adaptor (30) and socket (20) initially coaxial in the said direction (Δ) and then to allow them to move out of alignment.

2. Connector according to Claim 1, characterised in that the bayonet fitting (71) comprises at least one recess (711) in the collar (34) of the adaptor (30) and at least one corresponding flange (712) carried by the seat (21) of the socket (20) and directed inwards, the inherent size of the said recess (711) and flange (712) enabling the adaptor (30) to be introduced into the socket (20) by a translational movement in the said direction (Δ) and the adaptor (30) to be retained in the socket (20) after a rotation in the said direction (Δ), and in that the said elastic pushing means (72) tend to press the said collar (34) and flange (712) in contact.

3. Connector according to either one of Claims 1 and 2, characterised in that the said elastic pushing means (72) are carried by the bottom (23) of the socket (20) and bear on the collar (34) or on the body (32) of the adaptor (30).

4. Connector according to either one of Claims 1 and 2, characterised in that the said elastic pushing means (72) are carried by the body (32) or the collar (34) of the adaptor (30) and bear on the bottom (13) of the socket (20).

5. Connector according to either one of Claims 3 and 4, characterised in that the said elastic pushing means (72) comprise at least one blade (721).

6. Connector according to any one of Claims 2 to 5, characterised in that the said orientation device / rotation limiter (73) comprises at least one cutout (731) in the collar (31) of the adaptor (30) and at least one corresponding prismatic stud (732), designed to be carried therein by the flange (712) and the apex of which is directed towards the bottom (23) of the socket (20), the dimension of the base of this stud (732) being substantially equal to the dimension of this cutout (731) so that, when the said collar (34) and flange (712) are in contact, the said cutouts (731) and stud (732) determine the original initial position with respect to rotation in the said direction (Δ) of the said adaptor (30) and socket (20) and so that, when the said collar (34) and flange (712) are separated counter to the forces developed by the elastic pushing means (72), the said cutout (71) and stud (732) allow such a relative rotation in the said direction (Δ) and limit the magnitude thereof.

7. Connector according to any one of Claims 2 to 6, characterised in that the said axial centring device (74) comprises a female cone-shaped slope (741) carried by the body (22) of the socket (20) and divergent towards the bottom (23) of the latter (20) and an edge (742) on the collar (34) of the adaptor (30) designed to cooperate with this slope (741) so that, when the said collar (34) and flange (712) are in contact, the said slope (741) and edge (742) determine the coaxial original initial centring in the said direction (Δ) of the said adaptor (30) and socket (20) and so that, when the said collar (34) and flange (712) are separated counter to the forces developed by the elastic pushing means (72), the said slope (741) and edge (742) allow the said adaptor (30) and socket (20) to move out of alignment.

8. Connector according to any one of Claims 1 to 7, characterised in that the locating device (40) comprises complementary male and female components (41, 42) designed to cooperate, carried on the one hand by the plug (10) and on the other hand by the adaptor (30).

9. Connector according to Claim 8, characterised in that the complementary components of the said locating device (40) are at least one groove (41) which is formed on the outside of the body (12) of the plug (10) and which is oriented parallel to the said direction (Δ) and at least one tongue (42) which is carried on the inside of the said outlet (31) and body (32) of the said adaptor (30), which is oriented parallel to the said direction (Δ) and which is provided with a bevel (421) directed in the opposite direction to the said collar (34).

10. Connector according to any one of Claims 1 to 9, characterised in that it comprises a locking device (50) which is partly carried by the said plug (10) and partly by the said adaptor (30) and which is designed to keep the said plug (10) and adaptor (30) joined after connection in order to make the continuity of connections unfailing.

11. Connector according to Claim 10, characterised in that the locking device (50) comprises a guide (51) in the form of a funnel in the outlet (31) of the adaptor (30), a keeper (52) on the outside of the body (32) of the adaptor (30) and a latch (53) on the outside of the body (12) of the plug (10).

12. Connector according to Claim 11, characterised in that the keeper (52) comprises a long slot (521) oriented parallel to the said direction (Δ) and a catch (522) in line with the latter, and in that the latch (53) comprises an elastic blade (531) terminating in a nose (532) with a bevel (533), all designed to cooperate with the said slot (521) and catch (522).

13. Connector according to any one of Claims 1 to 12, characterised in that it comprises a sealing arrangement (60) between the plug (10) and adaptor (30).

14. Connector according to Claim 13, characterised in that the sealing arrangement (60) comprises a housing (61) with a joint (62) and a shoulder (63) designed to come to bear on the joint (62).

15. Connector according to Claim 14, characterised in that the housing (61) and joint (62) are situated on the adaptor (30), and the shoulder (63) is situated on the plug (10).

16. Connector according to any one of Claims 1 to 15, characterised in that the cooperating connection devices (OL) comprise pairs of pins or the like for electrical contact.

17. Connector according to any one of Claims 1 to 16, characterised in that the connection devices (OL) comprise pairs of couplings or the like for hydraulic or pneumatic fluid connection.

18. Connector according to any one of Claims 1 to 17, characterised in that the connection devices (OL) comprise pairs of connecting pieces, couplings or the like for mechanical connection.

19. Connector according to any one of Claims 16 to 18, characterised in that at least one of the cooperating connection devices (OL) in each pair is mounted so as to be able to move parallel to the said direction (Δ) and is pushed elastically relative to the other one of the said cooperating connection devices in this pair, and in that at least one of the cooperating connection devices (OL) in each pair is mounted so as to be able to move perpendicular to the said direction (Δ).
